# EUROPÄISCHE PATENTSCHRIFT

(11) **EP 0 744 546 B1**
(45) Veröffentlichungstag und Bekanntmachung des Hinweises auf die Patenterteilung: **23.12.1998**
(21) Anmeldenummer: 96810311.9
(22) Anmeldetag: 15.05.1996
(51) Int. Cl.: F04B 15/08

(54) **Pumpvorrichtung für cryogene Fluide**
Pump device for cryogenic fluids
Dispositif de pompage pour fluide cryogéniques

(30) Priorität: 26.05.1995 CH 1564/95
(43) Veröffentlichungstag der Anmeldung: 27.11.1996
(73) Patentinhaber: Cryomec AG, CH-4123 Allschwil (CH)
(72) Erfinder: Tornare, Jean, CH-4422 Arischorf (CH); Drouvot, Philippe, F-68730 Blotzheim (FR)
(74) Vertreter: Patentanwaltsbüro Feldmann AG

(56) Entgegenhaltungen:
- EP-A- 0 087 131
- CH-A- 663 065
- DE-C- 742 150
- DE-C- 4 142 053
- US-A- 2 630 757

## Beschreibung

Die vorliegende Erfindung betrifft eine Pumpvorrichtung für cryogene Fluide gemäss Oberbegriff des Patentanspruches 1.

An Pumpen von cryogenen Flüssigkeiten werden spezielle Anforderungen gestellt. Ein Problem dieser Pumpen ist, dass beim Absinken und Ansteigen des Druckes unerwünschte Aenderungen im Aggregatszustand eintreten, wodurch der Wirkungsgrad der Pumpen verringert wird.

Aus CH-A-615'982 ist eine Pumpvorrichtung bekannt, die dieses Problem löst, indem das Fluid durch Vorverdichtung auf einen Druck über den Dampfdruck angehoben wird, bevor es in die Hochdruckkammer gepumpt wird. Diese Pumpvorrichtung weist jedoch ein aufwendiges Ventilsystem auf und ist deshalb teuer in der Herstellung.

Eine nach dem gleichen Prinzip arbeitende Pumpe ist aus CH-A-663'065 bekannt, die jedoch einfacher aufgebaut ist und kostengünstiger hergestellt werden kann. Diese Pumpvorrichtung, die in Figur 1 dargestellt ist, weist ebenfalls einen Hochdruck-und einen Vorverdichterteil auf, die jedoch durch eine Trennwand getrennt sind. Der Vorverdichterteil ist in einem wärmeisolierten Fluid- oder Zwischenbehälter 5 untergebracht. Der Hochdruck- und der Vorverdichterteil umfassen zwei voneinander getrennte Kolbenpumpen 1,2, die im Tandem angeordnet sind und die eine gemeinsame, die Trennwand 3 gleitend und abgedichtet (32) durchsetzende Kolbenstange 8 aufweisen. Der Vorverdichterteil weist einen Zylinder 10 auf, der saugseitig offen ist. Der Vorverdichterkolben 11 weist Durchlassöffnungen 17 auf, die während des Ladehubes oder Vorverdichtens durch eine Ventilplatte 12 geschlossen sind, während sie im Druckhub geöffnet sind.

Die Trennwand 3 wird von Ansaugöffnungen 33 durchsetzt, die die Vorverdichterkammer 16 mit der Hochdruckkammer 26 verbinden. Im Druckhub werden die Ansaugöffnungen 33 durch eine im Hochdruckteil angeordnete Ventilplatte 34 verschlossen und im Ladehub geöffnet.

Diese Pumpe weist jedoch den Nachteil auf, dass sie für Drücke über 400 bar nicht mehr geeignet ist. Die Dichtungen 32, die den Uebergang der Kolbenstange 8 vom Niederdruckbereich der Vorverdichterkammer in den Hochdruckbereich abdichten, sind bei höheren Drücken einem zu hohen Verschleiss ausgesetzt und führen so schnell zu Leckagen. Dadurch wird einerseits der Wirkungsgrad der Pumpe verringert. Andererseits müssen die Dichtungen öfters ausgewechselt werden, was zu kürzeren Betriebszeiten der Pumpe führt.

Es ist deshalb Aufgabe der Erfindung, eine Pumpvorrichtung zu schaffen, die auch für höhere Drücke einsetzbar ist.

Diese Aufgabe löst eine Pumpvorrichtung mit den Merkmalen des Patentanspruches 1.

Die erfindungsgemässe Pumpvorrichtung weist im wesentlichen denselben Aufbau wie die aus CH-A-663'065 bekannte Pumpvorrichtung auf und arbeitet nach demselben Prinzip. In der erfindungsgemässen Pumpvorrichtung sind Hochdruck- und Niederdruckteil jedoch stärker voneinander getrennt und lediglich durch Ansaugöffnungen oder Ansaugkanäle miteinander verbunden. Durch die zwei getrennten Kolbenstangen entfällt die Dichtung im Uebergang vom Niederdruck- in den Hochdruckbereich, so dass beim Arbeiten mit höheren Drücken die Eigenschaften einer derartigen Dichtung nicht mehr berücksichtigt werden müssen. Da die Kolbenstangen synchron angetrieben werden, ist ein einwandfreies Funktionieren der Pumpvorrichtung trotzdem gewährleistet.

In einer bevorzugten Ausführungsform sind die Bewegungen der Kolbenstangen mechanisch synchronisiert. Dabei ist in einer Variante die Kolbenstange des Vorverdichterteils vollständig innerhalb eines Fluidbehälters angeordnet, wobei sie mittels einer Verbindungsstange, die ebenfalls im Fluidbehälter verläuft, mit der Hochdruckkolbenstange verbunden ist. Die Verbindung befindet sich ebenfalls vollständig im Niederdruckbereich, so dass an die Dichtungen keine so hohen Anforderungen gestellt werden müssen.
In einer anderen Variante ragt die Niederdruckkolbenstange aus dem Fluidbehälter heraus und die mechanische Verbindung erfolgt ausserhalb des Fluidbehälters mittels parallel zu den Kolbenachsen versetzten Antriebsstangen. Die Niederdruckkolbenstange ist im Uebergang Fluidbehälter/Umgebung wiederum mit einer Niederdruckdichtung versehen. Dieser Aufbau weist spezielle Vorteile auf: Die Niederdruckdichtung ist leicht zugänglich. Deshalb kann sie auf einfache Weise ausgewechselt werden. Zudem ist sie einstellbar, indem sie mittels mechanischer Kraftübertragung, beispielsweise durch eine verstellbare Manschette, unterschiedlich stark zusammengepresst wird.

In den beiliegenden Zeichnungen sind zwei Ausführungsbeispiele des Erfindungsgegenstandes dargestellt, die in der nachfolgenden Beschreibung erläutert sind. Es zeigen
- Figur 1: eine Pumpvorrichtung gemäss dem Stand der Technik;
- Figur 2: eine Ausführungsform einer erfindungsgemässen Pumpvorrichtung im Schnitt dargestellt und
- Figur 3: eine weitere Ausführungsform der erfindungsgemässen Pumpvorrichtung im Schnitt dargestellt.

In Figur 1 ist eine Pumpvorrichtung für cryogene Fluide gemäss dem Stand der Technik vereinfacht dargestellt, anhand der das Arbeitsprinzip der Pumpe ersichtlich ist, das auch in CH-A-663'065 ausführlich beschrieben ist.

In Figur 2 ist ein bevorzugtes Ausführungsbeispiel der erfindungsgemäss verbesserten Pumpvorrichtung dargestellt. Die Pumpvorrichtung umfasst ebenfalls einen Vorverdichterteil und einen Hochdruckteil, wobei der Hochdruckteil eine Hochdruckkolbenpumpe 2 und der Vorverdichterteil eine Niederdruckkolbenpumpe 1, im folgenden auch Vorverdichterpumpe genannt, umfassen.
Die Kolbenpumpen sind mindestens teilweise von einem Fluidbehälter 5 umgeben, der selber wiederum mittels eines Isolationsmantels 6 von der Umgebung wärmeisoliert ist. Als Isolationsmantel 6 dient in diesem Ausführungsbeispiel eine den Fluidbehälter 5 umgebende Doppelwandung, in der Vakuum herrscht.

Der Fluidbehälter 5 weist eine Zufuhröffnung 50 auf, durch die das Fluid in den Behälter gelangt. Zudem ist eine verschliessbare Entspannungsöffnung 51 vorhanden, die vom Behälter nach aussen führt und die zur allfälligen Ableitung von entstehendem Gasblasen dient.

Die Niederdruckkolbenpumpe 1 weist einen festen Zylinder 10 auf, der sich vollständig innerhalb des Fluidbehälters 5 befindet. Der Zylinder 10 hat im wesentlichen die Form eines an der Saugseite offenen Rohres, das teilweise von einer Vorverdichter-Kolbenstange 13 durchsetzt ist und in dem ein mit der Vorverdichter-Kolbenstange 13 verbundener Vorverdichterkolben 11 verschiebbar gehalten ist.
Der Vorverdichterkolben 11 weist mindestens eine Durchlassöffnung 17 auf, die den Fluidbehälter 5 mit der Vorverdichterkammer 16 verbindet. Diese Oeffnung ist während des Vorverdichtens oder Ladehubes mittels einer Ventilplatte 12 geschlossen. Diese Ventilplatte 12 ist in diesem Beispiel im Innern der Vorverdichterkammer auf der der Durchlassöffnung abgewandten Seite des Kolbens angeordnet. In Figur 2 ist die Ventilplatte 12 in offener Lage dargestellt.

Die Vorverdichter-Kolbenstange 13 ragt mit ihrem kolbenfernen Ende aus dem Fluidbehälter 5 abgedichtet (14) heraus. Das kolbennahe Ende befindet sich innerhalb der Vorverdichterkammer 16. Die Dichtungen 14 befinden sich in einem länglichen Aufsatz 52 auf dem Fluidbehälter 5, so dass sie gut zugänglich sind. Der Aufsatz 52 umfasst eine verstellbare Manschette 52', mittels der die Dichtungen 14 eingestellt werden können, indem sie von der Manschette 52' unterschiedlich stark zusammengepresst werden.

Die Hochdruckkolbenpumpe 2 weist analog ebenfalls einen Zylinder 20 auf, der von einer Hochdruck-Kolbenstange 23 durchsetzt ist und in dem ein mit der Hochdruck-Kolbenstange 23 verbundener Hochdruckkolben 24 verschiebbar gehalten ist. Der Hochdruckkolben 21 ist mit Dichtungsringen 21' versehen. Diese Dichtungsringe dichten den Hochdruckbereich gegenüber dem restlichen Zylinder 20 ab. Im kolbenfernen Bereich ist im Zylinder 20 eine Rückstellfeder 25 und eine zusätzliche Niederdruckdichtung 24 angeordnet. In diesen Ausführungsbeispielen befindet sich der Hochdruckbereich der Hochdruckkolbenpumpe innerhalb des Fluidbehälters 5 und ist dadurch ebenfalls vom Isolationsmantel 6 umgeben. Am kolbenfernen Ende der Dichtungsringe 21' kann im Zylinder 20 mindestens eine Bohrung 28 vorhanden sein, die bei Leckagen das Fluid in den Fluidbehälter 5 zurückführt.

Von der Hochdruckkammer 26 führt eine Druckleitung 4 weg, wobei die Auslassöffnung der Hochdruckkammer mit einem Rückschlagventil 41 versehen ist.

Der Zylinder 20 der Hockdruckpumpe 2 ist an seinem kolbenseitigen Ende bis auf mindestens eine Ansaugöffnung 27 geschlossen. Die Ansaugöffnung 27 ist im Druckhub durch einen Ventilkörper 22 verschlossen und im Ladehub offen. Der Ventilkörper 22 ist in diesem Beispiel ausserhalb des Zylinders angeordnet und weist mindestens einen Ansaugkanal 30 und einen Entspannungskanal 31 auf. Der mindestens eine Ansaugkanal 30 verbindet die Vorverdichterkammer 16 mit der Hochdruckkammer 26. Im Entspannungskanal 31 sammeln sich die aufsteigenden Gasblasen und werden in den Fluidbehälter geleitet, so dass fast ausschliesslich flüssiges Fluid gefördert werden kann.

Die zwei Kolbenstangen 13,23 der Vorverdichterpumpe 1 und der Hochdruckpumpe 2 werden im Tandem synchron angetrieben. Die Synchronisation des Antriebes kann auf verschiedene Weise erfolgen, mechanisch oder elektronisch. In diesen Ausführungsbeispielen werden mechanische Synchronisationsmittel verwendet. Es ist mindestens eine Antriebsstange 70 vorhanden, in diesem Beispiel sind es zwei, die achsial versetzt und parallel zu den auf einer gemeinsamen Achse liegenden Vorverdichter- 13 und Hochdruckkolbenstange 23 liegen. Diese Antriebsstangen 70 sind mittels mindestens annähernd in einem rechten Winkel dazu angeordneten Querstangen 71 mit den kolbenfernen Enden sowohl der Vorverdichterkolbenstange 13 wie auch der Hochdruckkolbenstange 23 verbunden. Diese mechanischen Synchronisationsmittel sind auch bei bestehenden Pumpvorrichtungen montierbar und auf einfache Weise justierbar. Die Querstangen können auch einen anderen Winkel mit den Antriebsstangen bilden.

In Figur 3 ist ein zweites bevorzugtes Ausführungsbeispiel der erfindungsgemässen Pumpvorrichtung dargestellt, aus im wesentlichen denselben Aufbau wie dasjenige in Figur 2 aufweist. Die Vorverdichterkolbenstange 13 ist hier achsial versetzt zur Hochdruckkolbenstange 23 angeordnet. Sie befindet sich vollständig innerhalb des Fluidbehälters 5 und ragt nicht aus diesem heraus. Die Vorverdichterkolbenstange 13 ist gegenüber dem Fluidbehälter wiederum abgedichtet (14'). Dabei durchsetzt die Kolbenstange 13 nun den Niederdruckzylinder 10 auf zwei Seiten. In diesem Beispiel befindet sich die Ventilplatte 12 auf der anderen Seite des Kolbens 11 als bei dem Beispiel in Figur 2 und ist fest mit der Kolbenstange verbunden, der Kolben 11 ist jedoch beweglich. Die in Figur 1 und 2 dargestellten Lösungen für die Vorverdichterpumpe sind miteinander austauschbar. Das kolbenferne Ende der Vorverdichterkolbenstange 13 ist wiederum mit der Hochdruckkolbenstange 23 mittels mechanischen Synchronisationsmitteln verbunden, die jedoch vollständig innerhalb des Fluidbehälters verlaufen. Diese Mittel umfassen hier eine Verbindungsstange 72, die mindestens annähernd in der senkrechten Ebene zu den Kolbenachsen verläuft, einerseits mit der Vorverdichterkolbenstange 13 verbunden ist und andererseits die Hochdruckkolbenstange 23 im Bereich hinter den Dichtungsringen 21', also im Niederdruckbereich, durchsetzt. Der Zylinder 20 der Hochdruckkolbenpumpe 2 weist in diesem Bereich entlang seiner Achse eine Ausnehmung 29 auf, die das Mitlaufen der Verbindungstange 72 mit den Kolbenstangen 13,23 ermöglicht. Es ist möglich, mehrere Vorverdichterpumpen mit derselben Hochdruckpumpe zu verbinden.

Weitere mechanische Mittel zur Synchronisation der Kolbenstangen sind möglich, die vollständig innerhalb oder auch teilweise oder ganz ausserhalb des Fluidbehälters verlaufen können.

## Patentansprüche

1. Pumpvorrichtung für cryogene Fluide mit einem Hochdruckteil und einem Vorverdichterteil, zwischen denen eine Trennwand (3) angeordnet ist, wobei der Hochdruckteil eine Hochdruckkolbenpumpe (2) und der Vorverdichterteil mindestens eine Vorverdichterkolbenpumpe (1) umfassen, die durch die Trennwand (3) voneinander getrennt, im Tandem angeordnet und synchron betrieben sind, dadurch gekennzeichnet, dass jede Kolbenpumpe (1,2) eine Kolbenstange (13,23) aufweist, die mindestens im Bereich der Trennwand (3) vollständig von der anderen Kolbenstange (13,23) getrennt ist.

2. Pumpvorrichtung nach Anspruch 1, dadurch gekennzeichnet, dass der Antrieb der Kolbenstangen (13,23) elektronisch synchronisiert ist.

3. Pumpvorrichtung nach Anspruch 1, dadurch gekennzeichnet, dass der Antrieb der Kolbenstangen (13,23) mit mechanischen Mitteln (70,71,72) synchronisiert ist.

4. Pumpvorrichtung nach einem der Ansprüche 2 oder 3, dadurch gekennzeichnet, dass die Kolbenstangen (13,23) auf einer gemeinsamen Achse liegen.

5. Pumpvorrichtung nach Anspruch 3, dadurch gekennzeichnet, dass die mechanischen Mittel mindestens eine Antriebsstange (70) umfassen, die achsial zur Hochdruckkolbenstange (23) versetzt angeordnet ist und mit der Hochdruck- und der Vorverdichterkolbenstange (13,23) verbunden ist.

6. Pumpvorrichtung nach Anspruch 3, dadurch gekennzeichnet, die mindestens eine Vorverdichterkolbenstange (13) achsial zur Hochdruckkolbenstange (13) versetzt angeordnet ist und dass die mechanischen Mittel mindestens eine annähernd senkrecht zu den Kolbenachsen (13,23) verlaufende Verbindungstange (72) umfassen, die die Hochdruck- mit mindestens einer Vorverdichterkolbenstange (13,23) verbindet.

7. Pumpvorrichtung nach Anspruch 1, dadurch gekennzeichnet, dass die Pumpvorrichtung einen Fluidbehälter (5) umfasst, der durch den Vorverdichterkolben (11) der mindestens einen Vorverdichterkolbenpumpe (1) von der mindestens einen Vorverdichterkammer (16) getrennt ist, wobei der Vorverdichterkolben (11) mindestens eine Durchlassöffnung (17) aufweist, die durch eine Ventilplatte (12) verschliessbar ist.

8. Pumpvorrichtung nach Anspruch 7, dadurch gekennzeichnet, dass die mindestens eine Vorverdichterkolbenstange (13) mit ihrem kolbenfernen Ende aus dem Fluidbehälter (5) abgedichtet herausragt.

9. Pumpvorrichtung nach Anspruch 5 und 8, dadurch gekennzeichnet, dass die mindestens eine Antriebsstange (70) ausserhalb des Fluidbehälters (5) verläuft und mittels Querstangen (71) mit der Vorverdichter- und Hochdruckkolbenstange (13,23) verbunden ist.

10. Pumpvorrichtung nach Anspruch 6 und 7, dadurch gekennzeichnet, dass die Vorverdichterkammer (16) und die Hochdruckkammer (26) vollständig innerhalb des Fluidbehälters (5) angeordnet sind, wobei die Verbindungsstange (72) im Niederdruckteil der Hochdruckpumpe (2) mit der Hochdruck-kolbenstange (23) verbunden ist.

## Claims

1. A pump device for cryogenic fluid, with a high pressure part and with a precompressor part, between which there is arranged a separating wall (3), wherein the high pressure part comprises a high pressure piston pump (2) and the precompressor part at least one precompressor piston pump (1), which are separated from one another by a separating wall (3), which are arranged in tandem and which are synchronously operated, characterised in that each piston pump (1,2) comprises a piston rod (13,23) which at least in the region of the separating wall (3) is completely separated from the other piston rod (13,23).

2. A pump device according to claim 1, characterised in that the drive of the piston rods (13, 23) is electronically synchronised.

3. A pump device according to claim 1, characterised in that the drive of the piston rods (13, 23) is synchronised with mechanical means (70,71,72).

4. A pump device according to one of the claims 2 or 3, characterised in that the piston rods (13, 23) lie on a common axis.

5. A pump device according to claim 3, characterised in that the mechanical means comprise at least one drive rod (70) which is arranged axially displaced to the high pressure piston rod (23) and is connected to the high pressure piston rod and to the precompressor piston rod (13, 23)

6. A pump device according to claim 1, characterised in that the at least one precompressor piston rod (13) is arranged axially displaced to the high pressure piston rod (13) and that the mechanical means comprise at least one connecting rod (72) which runs approximately perpendicularly to the piston axes (13, 23) and whichconnects the high pressure piston rod to at least one precompressor piston rod (13, 23).

7. A pump device according to claim 1. characterised in that the pump device contains a fluid container (5) which is separated by the precompressor piston (11) of the at least one precompressor piston pump (1) from the at least one precompressor chamber (16), wherein the precompressor piston (11) comprises at least one passage opening (17) which can be closed by a valve plate (12).

8. A pump device according to claim 7, characterised in that the at least one precompressor piston rod (13) with its end distant to the piston, sealed. projects out of the fluid container (5).

9. A pump device according to claim 5 and 8, characterised in that the at least one drive rod (70) runs outside the fluid containcr (5) and is connected to the precompressor piston rod and the high pressure piston rod (13,23) by way of transverse rods (71).

10. A pump device according to claim 6 and 7, characterised in that the precompressor chamber (16) and the high pressure chamber (26) are arranged within the fluid container (5), wherein the connecting rod (72) in the low pressure part of the high pressure pump (2) is connected to the high pressure piston rod (23).

## Revendications

1. Dispositif de pompage pour fluides cryogéniques ayant une partie haute pression et une partie de précompression, entre lesquelles est disposée une paroi séparatrice (3), tandis que la partie haute pression comporte une pompe à piston de haute pression (2) et que la partie de précompression comporte au moins une pompe à piston de précompression (1), qui sont séparées l'une de l'autre par la paroi séparatrice (3), disposées en tandem et fonctionnant de façon synchrone, caractérisé en ce que chacune des pompes à piston (1,2) présente une tige de piston (13,23) qui, au moins dans la zone de la paroi séparatrice (3), est totalement séparée de l'autre tige de piston (13,23).

2. Dispositif de pompage selon la revendication 1, caractérisé en ce que l'entraînement des tiges de piston (13,23) est synchronisé électroniquement.

3. Dispositif de pompage selon la revendication 1, caractérisé en ce que l'entraînement des tiges de piston (13,23) est synchronisé par des moyens mécaniques (70,71,72).

4. Dispositif de pompage selon l'une des revendications 2 ou 3, caractérisé en ce que les tiges de piston (13,23) reposent sur un axe commun.

5. Dispositif de pompage selon la revendication 3, caractérisé en ce que les moyens mécaniques comportent au moins une barre de commande (70), qui est disposée axialement par rapport à la tige du piston de haute pression (23), en position décalée, et est reliée à la tige du piston de haute pression et à la tige du piston de précompression (13,23).

6. Dispositif de pompage selon la revendication 3, caractérisé en ce qu'au moins une tige de piston de précompression (13) est disposée axialement par rapport à la tige du piston de haute pression (23) et que les moyens mécaniques comportent au moins une barre de liaison (72) , orientée pratiquement perpendiculairement aux axes de pistons (13,23), qui relie la tige de piston de haute pression avec au moins une tige de piston de précompression (13,23).

7. Dispositif de pompage selon la revendication 1, caractérisé en ce que le dispositif de pompage comporte un réservoir de fluide (5) qui est séparé de la ou des chambres de précompression (16) par le piston de précompression (11) de la ou des pompes à piston de précompression (1), tandis que le piston de précompression (11) présente au moins un orifice traversant (17) qui peut être obturé par une plaque de soupape (12).

8. Dispositif de pompage selon la revendication 7, caractérisé en ce que la ou les tiges de piston de précompression (13) font saillie de façon étanche avec leur extrémité éloignée du piston hors du réservoir de fluide (5).

9. Dispositif de pompage selon la revendication 5 et 8, caractérisé en ce que la ou les barres de commande (70) s'étendent hors du réservoir de fluide (5) et sont reliées au moyen de barres transversales (71) à la tige de piston de précompression et à la tige de piston de haute pression (13,23).

10. Dispositif de pompage selon la revendication 6 et 7, caractérisé en ce que la chambre de précompression (16) et la chambre de haute pression (26) sont situées entièrement à l'intérieur du réservoir de fluide (5), tandis que la barre de liaison (72) est reliée à la barre de piston de haute pression (23) dans la partie basse pression de la pompe haute pression (2).
